# FASCICULE DE BREVET EUROPEEN

(11) **EP 3 544 477 B1**
(45) Date de publication et mention de la délivrance du brevet: **02.09.2020**
(21) Numéro de dépôt: 17811643.0
(22) Date de dépôt: 21.11.2017
(51) Int. Cl.: A47K 5/12, A45D 34/00

(54) **DISPOSITIF DE DISTRIBUTION EXPÉRIENTIEL D'UN PRODUIT COSMÉTIQUE**
ERFAHRUNGSVORRICHTUNG ZUR AUSGABE EINES KOSMETIKPRODUKTS
EXPERIENTIAL DEVICE FOR DISPENSING A COSMETIC PRODUCT

(30) Priorité: 25.11.2016 FR 1661492
(43) Date de publication de la demande: 02.10.2019
(73) Titulaire: Fauconnier, Sébastien, 36230 Neuvy Saint Sepulchre (FR)
(72) Inventeur: Fauconnier, Sébastien, 36230 Neuvy Saint Sepulchre (FR)
(74) Mandataire: Gicquel, Frédéric
(86) Numéro de dépôt international: PCT/FR2017/053186
(87) Numéro de publication internationale: WO 2018/096250

(56) Documents cités:
- EP-A2- 1 671 568
- WO-A1-94/20407
- WO-A1-2006/134314
- KR-A- 20160 104 415
- US-A1- 2011 303 695

## Description

Le domaine de l'invention est celui de la conception et de la fabrication de dispositifs de distribution de produit cosmétique. Plus précisément, l'invention concerne un distributeur apte à optimiser les conditions de distribution et d'application d'un produit cosmétique.

Dans le domaine de l'invention, on connaît les distributeurs de produits cosmétiques liquides ou semi-liquides. Par exemple, on connaît les distributeurs de savon qui sont rechargés périodiquement avec une réserve de produit prêt à être distribué.

De tels distributeurs de savon sont notamment décrits dans les documents de brevet publiés sous les numéros EP1671568 et WO2006/134314.

Ces distributeurs peuvent être automatisés et pourvus d'un capteur de présence qui permet de déclencher la distribution d'une dose de savon lorsqu'une personne positionne sa main sous une buse de distribution.

De tels distributeurs simplifient la distribution de doses de produit grâce à ce déclenchement sans contact.

On connaît également des appareils de formulation et de distribution d'une préparation cosmétique, destinés à être installés directement chez les particuliers.

Ce type d'appareil comporte des moyens d'accueil de capsules d'ingrédients pour la formulation d'une préparation cosmétique. L'appareil présente alors un stock d'ingrédients qui peut être renouvelé par l'introduction de nouvelles capsules.

Un tel appareil permet, en fonction de paramètres précis (utilisation recherchée pour la préparation cosmétique, ...) et de données sur l'utilisateur (âge, sexe, type de peau, ...), de réaliser une formulation spécifique et instantanée d'une préparation cosmétique. Cette préparation cosmétique instantanée est alors déposée sur un support dont l'utilisateur peut se saisir pour réaliser un soin cosmétique.

Cet appareil de formulation et de distribution d'une préparation cosmétique permet de personnaliser le produit cosmétique distribué en fonction de la personne auquel il est destiné. La préparation de ce soin personnalisé est également simplifiée.

Un tel appareil de formulation et de distribution est cependant complexe et cher.

De plus, de manière comparable à un distributeur employant une réserve de produit prêt à être distribué, les conditions d'application du soin créé par cet appareil de formulation et de distribution ne sont pas personnalisées. En effet, ces distributeurs sont dédiés à la distribution, et dans chaque cas l'utilisateur obtient simplement une dose de produit à appliquer.

Le distributeur de savon décrit dans le document de brevet publié sous le numéro WO94/20407 comporte une réserve de parfum. L'actionnement d'un levier permet d'obtenir une dose de savon et de déclencher un organe électrique complémentaire de la réserve de parfum pour renforcer la diffusion du parfum. Destiné à être installé dans des sanitaires, ce dispositif permet de rendre plus agréable son utilisation. Ce dispositif ne permet toutefois que d'éviter des désagréments olfactifs pour les utilisateurs des sanitaires.

Il existe ainsi un besoin qui vise à améliorer les circonstances d'application d'une dose de produit cosmétique obtenue par l'intermédiaire d'un distributeur.

Ce besoin est notamment marqué pour les bébés auxquels un produit cosmétique doit être appliqué par leurs mères. En effet, l'application d'un produit peut être perturbante et même désagréable pour un enfant. Il est ainsi nécessaire d'éviter de perturber l'enfant et/ou de pouvoir l'apaiser.

L'amélioration des circonstances d'application peut également être intéressante pour les femmes enceintes dans le cadre d'une application d'une dose de produit cosmétique sur leur ventre.

De l'art antérieur, on connait également les dispositifs décrits dans les documents publiés sous les numéros US2011/303695, et KR20160104415.

L'invention a notamment pour objectif de pallier à ce besoin de l'art antérieur.

Plus précisément, l'invention a pour objectif de proposer un dispositif de distribution de doses d'un produit cosmétique qui permette de créer une ambiance particulière lors de l'application du produit cosmétique.

L'invention a également pour objectif de proposer un tel dispositif qui soit simple à utiliser.

Ces objectifs, ainsi que d'autres qui apparaîtront par la suite, sont atteints grâce à l'invention qui a pour objet un dispositif de distribution de produit cosmétique comprenant :
- une buse de distribution ;
- un mécanisme de distribution d'une dose de produit cosmétique par la buse de distribution, à partir d'une capsule de préparation cosmétique prête à être distribuée ;
caractérisé en ce qu'il intègre en outre des moyens de diffusion aérienne d'une composition d'aromathérapie, et en ce qu'il comprend :
- des moyens d'accueil de capsules jetables de préparation cosmétique prête à être distribuée et/ou de composition d'aromathérapie pour diffusion aérienne, les moyens d'accueil comportant un premier logement (40) pour des capsules de produit cosmétique, et un deuxième logement (41) pour des capsules de composition d'aromathérapie ;
- des moyens électroniques communs de déclenchement du mécanisme de distribution et des moyens de diffusion ;
- des moyens de lecture de codes d'identification susceptibles d'être portés par des capsules insérées dans les moyens d'accueil ;
- des moyens électroniques de gestion de la distribution de produit cosmétique et de la diffusion aérienne d'une composition d'aromathérapie, les moyens électroniques de gestion étant couplés aux moyens de lecture de codes d'identification de façon que lors de l'insertion d'une capsule de produit cosmétique et d'une capsule d'une composition d'aromathérapie, les moyens de lecture lisent les codes d'identifications portés par chacune des capsules, permettant aux moyens électroniques de gestion de la distribution de produit cosmétique et de la diffusion aérienne de la composition d'aromathérapie de déterminer la manière dont la distribution et la diffusion doivent être réalisées.

Un tel dispositif de distribution selon l'invention permet d'optimiser les conditions de distribution d'une dose de produit cosmétique, ainsi que les conditions d'application de la dose de produit cosmétique.

En effet, grâce au système de capsules jetables il est aisé de préparer le dispositif pour qu'il soit prêt à distribuer une dose.

Aussi, grâce aux moyens électroniques communs de déclenchement du mécanisme de distribution et des moyens de diffusion, l'utilisateur peut recevoir une dose de produit cosmétique et procéder à un soin (du visage ou du corps) en appliquant la dose de produit cosmétique distribuée, ceci concomitamment avec la diffusion aérienne d'une préparation d'aromathérapie.

Ces moyens électroniques peuvent notamment synchroniser la diffusion aérienne de la composition d'aromathérapie à la distribution de la dose de la préparation cosmétique prête à être distribuée, par exemple en suivant un programme prédéfini ou spécifique à ladite préparation cosmétique sélectionnée par l'utilisateur.

Par exemple, le produit cosmétique peut correspondre aux soins suivant :
- soin de change bébé ;
- soin d'hydratation ;
- soin de relaxation...

La composition d'aromathérapie peut quant à elle correspondre à :
- soin de bronchiolite ;
- soin de relaxation...

Suivant un exemple d'application du dispositif de distribution selon l'invention, une expérience sensorielle riche peut être obtenue grâce à la diffusion d'une composition d'aromathérapie ayant des vertus relaxantes, en combinaison avec la réalisation d'un massage, le massage étant réalisé à l'aide d'une huile de massage dispensée par les moyens de distribution du dispositif. Cette expérience est ainsi optimisée grâce au dispositif qui permet de d'obtenir simplement de bonnes conditions pour la réalisation du massage.

L'utilisateur peut alors bénéficier d'une expérience sensorielle riche de manière particulièrement simple. Le dispositif de distribution permet ainsi l'obtention d'un moment expérientiel particulier.

L'utilisation du dispositif de distribution selon l'invention par une mère souhaitant appliquer un produit cosmétique sur son bébé illustre la simplicité et la capacité du dispositif à créer un moment d'application expérientiel. En effet, l'application d'un produit cosmétique à l'aide du dispositif permet d'induire de manière automatique et synchronisée des conditions d'application optimisées et bénéfiques.

Plus précisément, le dispositif permet la diffusion d'huiles essentielles relaxante qui seraient aptes à apaiser un bébé lors d'un soin. Grâce aux moyens de lecture et aux moyens électroniques de gestion, l'insertion des capsules dans le dispositif permet de générer automatiquement des paramètres spécifiques de distribution et/ou de diffusion relatifs à ce qui est contenu dans les capsules. De cette manière, le paramétrage est optimisé en fonction des capsules et peut se réaliser de manière simple et transparente pour l'utilisateur.

Plus précisément, selon l'invention, lors de l'insertion d'une capsule de produit cosmétique et d'une capsule d'une composition d'aromathérapie, les moyens de lecture lisent les codes d'indentifications portés par chacune des capsules. Cette lecture des codes d'identification permet aux moyens électroniques de gestion de la distribution de produit cosmétique et de la diffusion aérienne de la composition d'aromathérapie de déterminer la manière dont la distribution et la diffusion doivent être réalisées.

L'identification des capsules, puis la gestion de la distribution et de la diffusion en fonction des capsules insérées, permettent aux moyens électroniques communs de déclenchement du mécanisme de distribution et des moyens de diffusion d'opérer au mieux sans nécessairement une autre intervention de l'utilisateur qu'une action pour démarrer le dispositif suite à l'insertion des capsules.

Cette gestion à la fois de de la distribution et de la diffusion, en fonction des capsules insérées, est destinée à permettre la création d'une expérience sensorielle conçue de manière optimisée.

Avantageusement, le dispositif comprend des moyens électroniques de communication sans-fil.

Ces moyens électroniques de communication sans fil permettent au dispositif d'être opéré à distance, par exemple à l'aide d'un ordiphone ou d'une tablette électronique. Ces moyens électroniques de communication sans fil permettent également à de tels ordiphone ou tablettes électroniques d'afficher des informations relatives à l'utilisation même du dispositif (entretien, contenance des capsules, ..) ou encore d'afficher des conseils d'utilisation relatifs au type de produit cosmétique ou de composition d'aromathérapie insérés à l'intérieur du dispositif.

Par exemple, en coopération avec les moyens de lecture de codes d'identification, l'insertion d'une capsule de produit cosmétique et la mise en tension du dispositif peut entraîner l'affichage sur un ordiphone d'une vidéo de démonstration détaillant la manière dont le soin doit être appliqué.

Selon une caractéristique avantageuse, le mécanisme de distribution comprend un circuit de chauffage de la dose de produit cosmétique à distribuer.

Un tel circuit de chauffage permet d'amener la dose de produit cosmétique à une température d'application optimale (en particulier 37°C, et ce notamment pour éviter une différence de température entre le produit cosmétique et la peau sur laquelle ce soin va être appliqué).

Préférentiellement, le dispositif comprend une zone de surface externe destinée à former un chauffe-main, et des moyens de chauffage de la zone de surface externe.

Un tel chauffe-main permet d'amener les mains à la température corporelle ce qui permet d'optimiser les conditions d'application d'une dose de produit cosmétique. Dans le cadre d'un environnement froid ou de personnes qui ont des mains froides, ce chauffe-main est particulièrement efficace.

Un tel chauffe-main coopère de manière synergique avec le circuit de chauffage du mécanisme de distribution.

Préférentiellement, le chauffe-main comporte au moins un deuxième capteur de présence.

Le chauffe-main se déclenche alors de manière particulièrement simple.

Le deuxième capteur de présence apte à déclencher le chauffe-main est du type « sans contact » ou, préférentiellement, « avec contact ».

Avantageusement, le chauffe-main présente au moins deux deuxièmes capteurs de présence répartis de part et d'autre de la zone de surface externe.

Grâce à ces deux deuxièmes capteurs de présence, le chauffe-main ne se déclenche pas de manière inopinée si un seul capteur de présence est activé.

Préférentiellement, le dispositif comporte au moins un premier capteur de présence positionné à proximité de la buse de distribution, le premier capteur de présence étant apte à déclencher le mécanisme de distribution lors de la présentation d'une main devant le premier capteur de présence.

Le premier capteur de présence apte à déclencher le mécanisme de distribution est du type « avec contact » ou, préférentiellement, « sans contact ».

Selon un mode de réalisation préféré, le dispositif présente un bec de distribution du produit cosmétique prenant la forme d'un col de cygne présentant une extrémité s'étendant vers le bas, la buse de distribution étant située à l'extrémité du col de cygne, et le premier capteur de présence est du type sans contact et présente une zone de détection située dans un creux formé par le col de cygne, le creux étant situé au-dessus d'un plan horizontal dans lequel s'inscrit la buse de distribution.

Grâce à ce mode de réalisation, la distribution d'une dose de produit cosmétique est améliorée.

En effet, cette conception force l'utilisateur à positionner sa main en dessous de l'extrémité du col de cygne tout en creusant la main de manière à présenter la paume prête à accueillir le produit, avec les doigts qui viennent dans le creux du col de cygne, dans la zone de détection du premier capteur de présence. De cette manière, la main assume une forme particulièrement adéquate pour recueillir la dose de produit cosmétique.

Dans le cas où le produit cosmétique prêt à être distribué est particulièrement fluide (huile, lait, ...), ce mode de réalisation du distributeur (bec de distribution en forme de col de cygne, zone de détection située dans le creux formé par le col de cygne, ...) permet de s'assurer que la dose va être correctement distribuée et collectée dans le creux de la main de l'utilisateur.

Selon une solution envisageable, le dispositif comporte au moins une LED de luminothérapie.

Selon une autre solution envisageable, le dispositif comporte au moins un haut-parleur.

Selon ces solutions, l'expérience sensorielle permise par le dispositif est encore plus optimisée. En effet, la synchronisation des différentes propriétés du dispositif contribue à la création d'une ambiance spécifique de manière particulièrement simple à mettre en œuvre.

Le haut-parleur peut par exemple diffuser des sons adaptés à un bébé dans l'optique de l'apaiser, ou encore une musique choisie par l'utilisateur.

Selon un exemple ne faisant pas partie de l'invention un dispositif de distribution de produit cosmétique comprend :
- une buse de distribution ;
- un mécanisme de distribution d'une dose de produit cosmétique par la buse de distribution, à partir d'une capsule de préparation cosmétique prête à être distribuée ;
- au moins un premier capteur de présence positionné à proximité de la buse de distribution, le premier capteur de présence étant apte à déclencher le mécanisme de distribution lors de la présentation d'une main devant le premier capteur de présence ;
- des moyens d'accueil de capsules jetables de préparation cosmétique prête à être distribuée ; comprenant en outre une zone de surface externe destinée à former un chauffe-main, et des moyens de chauffage de la zone de surface externe.

Le chauffe-main permet d'amener les mains d'une personne à la température corporelle ce qui permet d'optimiser les conditions d'application d'une dose de produit cosmétique. Dans le cadre d'un environnement froid ou de personnes qui ont des mains froides, ce chauffe-main est particulièrement efficace.

Par exemple, pour la pratique d'un massage, la personne qui pratique le massage peut réchauffer ses mains à l'aide du chauffe-main puis directement mettre une main à proximité du premier capteur de présence pour recevoir une dose de produit cosmétique. De cette manière, le massage pratiqué est confortable et agréable tout en étant particulièrement aisé à réaliser par la personne pratiquant ce massage.

Selon un autre exemple ne faisant pas partie de l'invention, un dispositif de distribution de produit cosmétique comprend :
- une buse de distribution ;
- un mécanisme de distribution d'une dose de produit cosmétique par la buse de distribution, à partir d'une capsule de préparation cosmétique prête à être distribuée ;
- au moins un premier capteur de présence positionné à proximité de la buse de distribution, le premier capteur de présence étant apte à déclencher le mécanisme de distribution lors de la présentation d'une main devant le premier capteur de présence ;
- des moyens d'accueil de capsules jetables de préparation cosmétique prête à être distribuée,
où il présente un bec de distribution du produit cosmétique prenant la forme d'un col de cygne présentant une extrémité s'étendant vers le bas, la buse de distribution étant située à l'extrémité du col de cygne, et où le premier capteur de présence est du type sans contact et forme un espace de détection situé dans un creux formé par le col de cygne, le creux étant situé au-dessus d'un plan horizontal dans lequel s'inscrit la buse de distribution.

La distribution d'une dose de produit cosmétique est alors améliorée.

En effet, cette conception force l'utilisateur à positionner sa main en dessous de l'extrémité du col de cygne tout en creusant la main de manière à présenter la paume prête à accueillir le produit, avec les doigts qui viennent dans le creux du col de cygne, dans la zone de détection du premier capteur de présence. De cette manière, la main assume une forme particulièrement adéquate pour recueillir la dose de produit cosmétique.

Dans le cas où le produit cosmétique prêt à être distribué est particulièrement fluide (huile, lait, ...), ce mode de réalisation du distributeur (bec de distribution en forme de col de cygne, zone de détection située dans le creux formé par le col de cygne, ...) permet de s'assurer que la dose va être correctement distribuée et collectée dans le creux de la main de l'utilisateur.

Les dispositifs de distribution de produit cosmétique selon les exemples ne faisant pas partie de l'invention peuvent intégrer tout ou partie des caractéristiques du premier objet de l'invention.

D'autres caractéristiques et avantages de l'invention apparaîtront plus clairement à la lecture de la description suivante d'un mode de réalisation préférentiel de l'invention, donné à titre d'exemple illustratif et non limitatif, et des dessins annexés parmi lesquels :
- la figure 1 est une représentation schématique du dispositif de distribution selon l'invention, selon une vue en perspective et avec son capot ouvert ;
- la figure 2 est une représentation schématique du dispositif selon l'invention avec son capot fermé ;

- les figures 3 et 4 sont des vues latérales du dispositif de distribution ;
- la figure 5 est une représentation schématique du dispositif de distribution selon l'invention, selon une vue de face.

En référence aux figures 1 à 5, le dispositif 1 de distribution comporte une coque 10 prenant, dans sa partie basse, la forme d'une base, et, dans sa partie haute, la forme d'un col de cygne.

Plus précisément et tel que cela apparaît sur les figures 3 et 4, le dispositif présente dans sa partie haute un bec de distribution 101 de produit cosmétique qui prend la forme d'un col de cygne qui présente une extrémité 102 s'étendant vers le bas.

En référence à la figure 1, le dispositif de distribution comprend :
- des moyens d'accueil 4 de capsules jetables de préparation cosmétique prête à être distribuée et/ou de composition d'aromathérapie pour diffusion aérienne ;
- des moyens de diffusion 3 aérienne d'une composition d'aromathérapie située dans l'une des capsules ;
- une buse de distribution 20 ;
- un mécanisme de distribution 21 d'une dose de produit cosmétique par l'intermédiaire de la buse de distribution, à partir de l'une des capsules.

La coque 10 du dispositif de distribution comporte un capot 11 articulé. Ce capot 11 est représenté dans une position ouverte sur la figure 1. Dans la position d'ouverture du capot, les moyens d'accueil 4 de capsules jetables sont accessibles.

En référence à la figure 1, les moyens d'accueil 4 comportent un premier logement 40 (situé à proximité de l'extrémité du col de cygne) pour des capsules de produit cosmétique, et un deuxième logement 41 pour des capsules de composition d'aromathérapie.

Selon le présent mode de réalisation, les capsules destinées à être insérées dans la machine portent des codes d'identification. Tel qu'illustré par la figure 1, le dispositif 1 comprend des moyens de lecture 6 de ces codes d'identification quand les capsules sont insérées dans les moyens d'accueil. Ces moyens de lecture 6, comprenant notamment des capteurs, sont situés sur le capot et viennent en vis-à-vis des capsules insérées dans le premier logement 40 et dans le deuxième logement 41 une fois le capot refermé.

Les codes d'identification des capsules peuvent par exemple être des codes-barres, des flash-codes à usage unique, ou encore des codes NFC.

Tel qu'illustré par les figures 3 et 4, le dispositif comprend également au moins un premier capteur de présence 22 du type « sans contact » qui est positionné à proximité de la buse de distribution 20. Ce premier capteur de présence permet de déclencher le mécanisme de distribution lors de la présentation d'une main, ou de la partie d'une main devant le capteur de présence.

Toujours selon les figures 3 et 4, la buse de distribution est située à l'extrémité du col de cygne, et le premier capteur de présence 22 « sans contact » est conçu et configuré pour former un espace de détection 220 qui est situé dans un creux formé par la forme du col de cygne, ce creux étant situé au-dessus d'un plan horizontal dans lequel s'inscrit la buse de distribution.

Tel qu'illustré sur la figure 4, cette forme particulière du bec de distribution 101 et les emplacements relatifs du premier capteur de présence et de la buse de distribution 20 force un utilisateur qui souhaite avoir une dose de produit cosmétique à recourber sa main pour que ses doigts passent dans l'espace de détection. Grâce à cette configuration, l'utilisateur tend à présenter sa main d'une manière optimisée pour bien recevoir la dose de produit cosmétique et ainsi éviter que le produit cosmétique ne se déverse à côté de la paume de sa main.

En d'autres termes, ce premier capteur de présence sans contact est positionné en retrait et au-dessus de la buse de distribution par rapport à un sens d'introduction d'une main pour collecter une dose de produit cosmétique, tout en étant orienté de manière opposée à ladite buse de distribution. Ce premier capteur de présence ne déclenche pas une distribution si une personne positionne seulement une partie de sa main juste en dessous de la buse de distribution.

Selon le présent mode de réalisation illustré par les figures 1 et 3, le mécanisme de distribution 21 d'une dose de produit cosmétique comprend :
- un mécanisme à piston 210 actionné par un moteur 211 ;
- un circuit de chauffage 212 de la dose à distribuer.

Le circuit de chauffage permet d'amener une dose de produit cosmétique à distribuer à température corporelle.

Les moyens de diffusion 3 aérienne d'une composition d'aromathérapie sont du type à ultra-sons.

En référence à la figure 1, lors de l'insertion d'une capsule de composition d'aromathérapie dans le deuxième logement 41 des moyens d'accueil, une aiguille vient perforer la capsule pour amorcer les moyens de diffusion. Lors d'un déclenchement des moyens de diffusion, des gouttelettes de la composition d'aromathérapie s'écoulent de la capsule de composition d'aromathérapie jusque dans un bloc 32 où elles sont mises en suspension dans l'air, sous la forme d'une fumée, à l'aide d'une membrane à ultra-sons. Des ventilateurs 30 permettent de créer un flux d'air pour augmenter la diffusion de la composition d'aromathérapie mise en suspension dans l'air.

En référence aux figures 1 et 3, le dispositif comprend une carte électronique 5. Cette carte électronique regroupe :
- des moyens électroniques communs de déclenchement 50 du mécanisme de distribution 21 et des moyens de diffusion 3 ;
- des moyens électroniques de gestion 51 de la distribution de produit cosmétique et de la diffusion aérienne d'une composition d'aromathérapie ;
- des moyens électroniques de communication sans fil 52.

Grâce aux moyens électroniques communs de déclenchement, la distribution d'une dose de produit cosmétique et la diffusion aérienne d'une composition d'aromathérapie peut être synchronisée, ou bien réalisée de manière complémentaire pour obtenir de manière particulièrement aisée une expérience sensorielle satisfaisante.

Les moyens électroniques de gestion sont couplés aux moyens de lecture 6 de codes d'identification. Ces moyens électroniques de gestion permettent d'adapter la distribution de produit cosmétique et la diffusion aérienne d'une composition d'aromathérapie aux produits et compositions des capsules insérées dans le dispositif.

En effet, les codes d'identification permettent aux moyens de paramétrage d'intégrer, par exemple, la contenance des capsules (6 mL, 12mL, ...) et le nombre de doses disponibles dans les capsules. Selon les codes d'identification, d'autres paramètres du dispositif selon l'invention peuvent être modifiés tel que la température de chauffage de la dose de produit cosmétique à distribuer.

Une sécurité, apte à verrouiller le dispositif, peut être installée pour empêcher l'utilisation de produits cosmétiques et de compositions d'aromathérapie non conformes. Les codes d'identifications servent alors à déverrouiller le dispositif.

Les moyens électroniques de communication sans-fil 52 permettent au dispositif de distribution selon l'invention d'interagir avec d'autres dispositifs électroniques.

Par exemple, le dispositif de distribution peut être appairé avec un ordiphone ou une tablette électronique pour contrôler le dispositif de distribution à distance, ou recevoir des informations du dispositif.

L'ordiphone ou la tablette électronique peuvent être pourvus d'une application dédiée au dispositif de distribution.

Selon un exemple pratique, l'application peut afficher des combinaisons de compositions d'aromathérapie et de produits cosmétique à utiliser en synergie.

Lors de l'insertion des capsules relatives dans le dispositif de distribution, les codes d'identification permettent de s'assurer que les bons produits ont été insérés dans les moyens d'accueil du dispositif, et les moyens électroniques de communication sans fil peuvent alors envoyer une information relative à ces produits. L'application peut alors afficher automatiquement une vidéo de démonstration expliquant la méthode à suivre pour bien appliquer les soins.

L'application peut également gérer les stocks de capsules en répertoriant les capsules utilisées, puis permettre de réaliser une nouvelle commande de capsules en prenant en compte ce qui a été utilisé.

Tel qu'illustré par les figures 2 à 5, le dispositif 1 comprend :
- une zone de surface externe 70 destinée à former un chauffe-main 7 ;
- des moyens de chauffage 71 de la zone de surface externe (représentés sur les figures 3 et 5).

Cette zone de surface externe 70 est située sur la base du dispositif et plus précisément sur la face avant de cette base.

Le chauffe-main 7 présente deux deuxièmes capteurs de présence 72 du type « avec contact » qui sont répartis de part et d'autre de la zone de surface externe.

Grâce à cette répartition, le chauffe-main a tendance à se déclencher uniquement si une personne positionne correctement sa main sur la zone de surface externe (par exemple en positionnant le pouce et l'index de sa main sur les capteurs de présence).

En référence aux figures 2, 4 et 5, le dispositif 1 comporte également des haut-parleurs 9.

Le dispositif comporte enfin des LEDs de luminothérapie 8 (illustrées sur la figure 5).

Les LEDs de luminothérapie et les haut-parleurs peuvent par exemple être déclenchés lors de la réalisation d'un programme particulier (un massage par exemple). Les haut-parleurs peuvent alors diffuser automatiquement des sons ou des musiques relaxantes adaptés au type de massage réalisé. De même, suivant le massage, Les LEDs de luminothérapie peuvent alors suivre une séquence précise pour optimiser l'effet relaxant du massage.

L'utilisateur peut utiliser une tablette électronique sur laquelle il a préalablement installé l'application information dédiée au dispositif, et qu'il a appairé au dispositif.

Sur l'application, l'utilisateur peut par exemple sélectionner un programme de massage qu'il souhaite réaliser.

Dans le cadre de l'application d'un produit cosmétique (un soin) à un bébé par sa mère, l'application peut indiquer à la maman une combinaison adaptée comportant une capsule de composition d'aromathérapie relaxante et une capsule de produit cosmétique prêt à l'emploi.

Suite à l'insertion des capsules dans le dispositif, ce dernier se paramètre automatiquement et une vidéo de démonstration peut être affichée sur la tablette électronique pour expliquer la manière optimale de réaliser le soin.

La mère peut alors débuter le soin en se réchauffant les mains à l'aide du chauffe-main, en récupérant la dose de produit cosmétique réchauffée à température corporelle, puis en commençant à réaliser l'application, par exemple un massage.

Lors de la réalisation de ce soin, le dispositif selon le présent mode de réalisation déclenche automatiquement la diffusion aérienne de la composition d'aromathérapie, crée une ambiance lumineuse synchronisée avec le massage par l'intermédiaire des LEDs de luminothérapie et diffuse également des bruits ou une musique relaxante également synchronisée avec le soin.

Le dispositif permet ainsi d'obtenir de manière simple une distribution et une application expérientielles d'un produit cosmétique.

Il est également concevable de proposer des versions dérivées du mode de réalisation qui a précédemment été décrit.

Dans une première variante et une seconde variante du dispositif de distribution de produit cosmétique ne faisant pas partie de l'invention, le dispositif comprend :
- une buse de distribution ;
- un mécanisme de distribution d'une dose de produit cosmétique par la buse de distribution, à partir d'une capsule de préparation cosmétique prête à être distribuée ;
- au moins un premier capteur de présence positionné à proximité de la buse de distribution, le premier capteur de présence étant apte à déclencher le mécanisme de distribution lors de la présentation d'une main devant le premier capteur de présence ;
- des moyens d'accueil de capsules jetables de préparation cosmétique prête à être distribuée.

Dans la première variante de réalisation le dispositif comprend également une zone de surface externe destinée à former un chauffe-main, et des moyens de chauffage de la zone de surface externe.

Pour la deuxième variante, le dispositif présente un bec de distribution du produit cosmétique prenant la forme d'un col de cygne présentant une extrémité s'étendant vers le bas, la buse de distribution étant située à l'extrémité du col de cygne, et le premier capteur de présence est du type sans contact et forme un espace de détection situé dans un creux formé par le col de cygne, le creux étant situé au-dessus d'un plan horizontal dans lequel s'inscrit la buse de distribution.

## Revendications

1. Dispositif (1) de distribution de produit cosmétique comprenant :
- une buse de distribution (20) ;
- un mécanisme de distribution (21) d'une dose de produit cosmétique par la buse de distribution, à partir d'une capsule de préparation cosmétique prête à être distribuée ;
**caractérisé en ce qu'**il intègre en outre des moyens de diffusion (3) aérienne d'une composition d'aromathérapie,
et **en ce qu'**il comprend :
- des moyens d'accueil (4) de capsules jetables de préparation cosmétique prête à être distribuée et/ou de composition d'aromathérapie pour diffusion aérienne, les moyens d'accueil comportant un premier logement (40) pour des capsules de produit cosmétique, et un deuxième logement (41) pour des capsules de composition d'aromathérapie ;
- des moyens électroniques communs de déclenchement (50) du mécanisme de distribution et des moyens de diffusion ;
- des moyens de lecture (6) de codes d'identification susceptibles d'être portés par des capsules insérées dans les moyens d'accueil (4) ;
- des moyens électroniques de gestion (51) de la distribution de produit cosmétique et de la diffusion aérienne d'une composition d'aromathérapie, les moyens électroniques de gestion étant couplés aux moyens de lecture de codes d'identification de façon que lors de l'insertion d'une capsule de produit cosmétique et d'une capsule d'une composition d'aromathérapie, les moyens de lecture lisent les codes d'indentifications portés par chacune des capsules, permettant aux moyens électroniques de gestion de la distribution de produit cosmétique et de la diffusion aérienne de la composition d'aromathérapie de déterminer la manière dont la distribution et la diffusion doivent être réalisées.

2. Dispositif (1) selon la revendication précédente, **caractérisé en ce qu'**il comprend des moyens électroniques de communication sans-fil (52).

3. Dispositif (1) selon l'une quelconque des revendications précédentes, **caractérisé en ce que** le mécanisme de distribution (21) comprend un circuit de chauffage (212) de la dose de produit cosmétique à distribuer.

4. Dispositif (1) selon l'une quelconque des revendications précédentes, **caractérisé en ce qu'**il comprend au moins un premier capteur de présence (22) positionné à proximité de la buse de distribution, le premier capteur de présence étant apte à déclencher le mécanisme de distribution lors de la présentation d'une main devant le premier capteur de présence.

5. Dispositif (1) selon la revendication précédente, **caractérisé en ce qu'**il présente un bec de distribution (101) du produit cosmétique prenant la forme d'un col de cygne présentant une extrémité s'étendant vers le bas, la buse de distribution (20) étant située à l'extrémité du col de cygne,
et **en ce que** le premier capteur de présence (22) est du type sans contact et forme un espace de détection (220) situé dans un creux formé par le col de cygne, le creux étant situé au-dessus d'un plan horizontal dans lequel s'inscrit la buse de distribution.

6. Dispositif (1) selon l'une quelconque des revendications précédentes, **caractérisé en ce qu'**il comprend une zone de surface externe (70) destinée à former un chauffe-main (7), et des moyens de chauffage (71) de la zone de surface externe.

7. Dispositif (1) selon la revendication précédente, **caractérisé en ce que** le chauffe-main (7) comporte au moins un deuxième capteur de présence (72).

8. Dispositif (1) selon la revendication précédente, **caractérisé en ce que** le chauffe-main présente au moins deux deuxièmes capteurs de présence (72) répartis de part et d'autre de la zone de surface externe (70).

9. Dispositif (1) selon l'une quelconque des revendications précédentes, **caractérisé en ce qu'**il comporte au moins une LED de luminothérapie (8).

10. Dispositif (1) selon l'une quelconque des revendications précédentes, **caractérisé en ce qu'**il comporte au moins un haut-parleur (9).

## Patentansprüche

1. Vorrichtung (1) zur Ausgabe eines Kosmetikprodukts, umfassend:
- eine Ausgabedüse (20);
- einen Ausgabemechanismus (21) einer Dosis eines Kosmetikprodukts durch die Ausgabedüse ab einer Kapsel mit einer kosmetischen Zubereitung, die ausgabebereit ist ;
**dadurch gekennzeichnet, dass** sie ferner Mittel zur Diffusion über die Luft (3) einer Aromatherapiezusammensetzung integriert,
und dass sie umfasst:
- Empfangsmittel (4) von Wegwerfkapseln mit einer kosmetischen Zubereitung, die ausgabebereit ist, und/der einer Aromatherapiezusammensetzung für die Diffusion über die Luft, wobei die Empfangsmittel eine erste Aufnahme (40) für Kapseln eines Kosmetikprodukts und eine zweite Aufnahme (41) für Kapseln einer Aromatherapiezusammensetzung aufweisen;
- gemeinsame elektronische Mittel zum Auslösen (50) des Ausgabemechanismus und der Diffusionsmittel;
- Lesemittel (6) von Identifikationscodes, die die in die Empfangsmittel (4) eingesetzten Kapseln tragen könnten;
- elektronische Verwaltungsmittel (51) der Ausgabe eines Kosmetikprodukts und der Diffusion über die Luft einer Aromatherapiezusammensetzung, wobei die elektronischen Verwaltungsmittel an die Identifikationscode-Lesemittel gekoppelt sind, so dass beim Einsetzen einer Kapsel mit einem Kosmetikprodukt und einer Kapsel mit einer Aromatherapiezusammensetzung die Lesemittel die von jeder der Kapseln getragenen Identifikationscodes lesen, was es den elektronischen Verwaltungsmitteln der Ausgabe eines Kosmetikprodukts und der Diffusion über die Luft der Aromatherapiezusammensetzung erlaubt, die Art und Weise zu bestimmen, in der die Ausgabe und die Diffusion durchzuführen sind.

2. Vorrichtung (1) nach vorangehendem Anspruch, **dadurch gekennzeichnet, dass** sie elektronische Drahtlos-Kommunikationsmittel (52) umfasst.

3. Vorrichtung (1) nach einem der vorangehenden Ansprüche, **dadurch gekennzeichnet, dass** der Ausgabemechanismus (21) einen Heizkreis (212) der Dosis des auszugebenden Kosmetikprodukts umfasst.

4. Vorrichtung (1) nach einem der vorangehenden Ansprüche, **dadurch gekennzeichnet, dass** sie mindestens einen ersten Anwesenheitssensor (22) umfasst, der in der Nähe der Ausgabedüse platziert ist, wobei der erste Anwesenheitssensor imstande ist, den Ausgabemechanismus bei der Präsentation einer Hand vor dem ersten Anwesenheitssensor auszulösen.

5. Vorrichtung (1) nach vorangehendem Anspruch, **dadurch gekennzeichnet, dass** sie einen Ausgabeschnabel (101) des Kosmetikprodukts aufweist, der die Form eines Schwanenhalses annimmt, der ein Ende aufweist, das sich nach unten erstreckt, wobei sich die Ausgabedüse (20) am Ende des Schwanenhalses befindet,
und dass der erste Anwesenheitssensor (22) vom Typ kontaktlos ist und einen Detektionsraum (220) bildet, der sich in einer Aushöhlung befindet, die von dem Schwanenhals gebildet wird, wobei sich die Aushöhlung oberhalb einer horizontalen Ebene befindet, in die sich die Ausgabedüse einschreibt.

6. Vorrichtung (1) nach einem der vorangehenden Ansprüche, **dadurch gekennzeichnet, dass** sie einen externen Oberflächenbereich (70) umfasst, der zur Bildung eines Handwärmers (7) bestimmt ist, und Heizmittel (71) des externen Oberflächenbereichs.

7. Vorrichtung (1) nach vorangehendem Anspruch, **dadurch gekennzeichnet, dass** der Handwärmer (7) mindestens einen zweiten Anwesenheitssensor (72) aufweist.

8. Vorrichtung (1) nach vorangehendem Anspruch, **dadurch gekennzeichnet, dass** der Handwärmer mindestens zwei zweite Anwesenheitssensoren (72) aufweist, die auf der einen und der anderen Seite des externen Oberflächenbereichs (70) verteilt sind.

9. Vorrichtung (1) nach einem der vorangehenden Ansprüche, **dadurch gekennzeichnet, dass** sie mindestens eine Lichttherapie-LED (8) aufweist.

10. Vorrichtung (1) nach einem der vorangehenden Ansprüche, **dadurch gekennzeichnet, dass** sie mindestens einen Lautsprecher (9) aufweist.

## Claims

1. A device (1) for dispensing a cosmetic product comprising:
- a dispensing nozzle (20);
- a mechanism (21) for dispensing a dose of a cosmetic product via the dispensing nozzle, from a capsule of a cosmetic preparation ready to be dispensed;
**characterised in that** it further incorporates means (3) for the aerial diffusion of an aromatherapy composition, and **in that** it comprises:
- means (4) for receiving disposable capsules of cosmetic preparation ready to be dispensed and/or of aromatherapy composition for aerial diffusion, the reception means including a first housing (40) for cosmetic product capsules, and a second housing (41) for aromatherapy composition capsules;
- common electronic means (50) for triggering the dispensing mechanism and the diffusion means;
- means (6) for reading identification codes that may be carried by capsules inserted into the reception means (4);
- electronic means (51) for managing the dispensing of a cosmetic product and the aerial diffusion of an aromatherapy composition, the electronic management means being coupled to the means for reading identification codes so that during the insertion of a capsule of a cosmetic product and a capsule of an aromatherapy composition, the reading means read the identification codes carried by each of the capsules, allowing the electronic means for managing the dispensing of the cosmetic product and the aerial diffusion of the aromatherapy composition to determine how the distribution and diffusion are to be achieved.

2. The device (1) according to the preceding claim, **characterised in that** it comprises electronic wireless communication means (52).

3. The device (1) according to any one of the preceding claims, **characterised in that** the dispensing mechanism (21) comprises a circuit (212) for heating the dose of cosmetic product to be dispensed.

4. The device (1) according to any one of the preceding claims, **characterised in that** it comprises at least a first presence sensor (22) positioned in the proximity of the dispensing nozzle, the first presence sensor being capable of triggering the dispensing mechanism when presenting a hand in front of the first presence sensor.

5. The device (1) according to the preceding claim, **characterised in that** it has a cosmetic product dispensing spout (101) in the shape of a gooseneck having an end extending downwards, the dispensing nozzle (20) being located at the end of the gooseneck,
and **in that** the first presence sensor (22) is of the contactless type and forms a detection space (220) located in a hollow formed by the gooseneck, the hollow being located above a horizontal plane wherein fits the dispensing nozzle.

6. The device (1) according to any one of the preceding claims, **characterised in that** it comprises an external surface area (70) intended to form a hand warmer (7), and means (71) for heating the external surface area.

7. The device (1) according to the preceding claim, **characterised in that** the hand warmer (7) includes at least one second presence sensor (72).

8. The device (1) according to the preceding claim, **characterised in that** the hand warmer has at least two second presence sensors (72) distributed on either side of the external surface area (70).

9. The device (1) according to any one of the preceding claims, **characterised in that** it includes at least one light therapy LED (8).

10. The device according to any one of the preceding claims, **characterised in that** it includes at least one loudspeaker (9) .
